# FASCICULE DE BREVET EUROPEEN

(11) **EP 0 796 583 B1**
(45) Date de publication et mention de la délivrance du brevet: **01.08.2001**
(21) Numéro de dépôt: 97400552.2
(22) Date de dépôt: 13.03.1997
(51) Int. Cl.: A47H 1/02

(54) **Accessoires déplacables et immobilisables pour tringles à rideaux**
Bewegbare und feststellbare Zubehörteile für Vorhangstangen
Movable and fixed accessories for curtain rods

(30) Priorité: 18.03.1996 FR 9603333
(43) Date de publication de la demande: 24.09.1997
(73) Titulaire: RIDORAIL Société Anonyme, 10190 Estissac (FR)
(72) Inventeur: Ferlotti, Jean-Luc, 93100 Montreuil (FR); Colmez, Thierry, 93130 Noisy Le Sec (FR)
(74) Mandataire: Lhuillier, René

(56) Documents cités:
- WO-A-92/16133
- DE-A- 2 349 325
- FR-A- 2 296 392
- FR-A- 2 691 346
- GB-A- 202 781

## Description

L'invention se rapporte aux tringles à rideaux et concerne plus précisément des accessoires pouvant être déplacés et immobilisés sur lesdites tringles.

Les tringles à rideaux traditionnelles c'est à dire constituées généralement par des barres de section circulaire, réalisées en toute matière, mais préférentiellement en bois, servent à supporter des curseurs ou des anneaux qui eux-mêmes soutiennent les rideaux. Ces curseurs et anneaux glissent librement sur la tringle et pour cela le diamètre de leur ouverture est sensiblement plus important que celui de la tringle. Pour améliorer l'esthétique de la tringle il est bien connu de coiffer chacune de ses extrémités d'un embout qui se présente souvent comme une simple sphère de même nature et teinte que la barre. L'embout est habituellement creusé d'un puits grâce auquel il s'emmanche sur l'extrémité de la tringle. Un dispositif de blocage, parfois constitué d'une simple vis permet l'immobilisation de l'embout.

Ce dernier a aussi pour fonction de faire butée pour les anneaux déplaçables et d'éviter qu'ils n'échappent de la tringle notamment lors de la manoeuvre d'ouverture du rideau. On connaît aussi, notamment par le WO-92/16133 (qui divulgue les caractéristiques précisées dans la première partie de la revendication 1), un dispositif dans lequel une tringle traverse un support d'extrémité raccordé au mur, à proximité d'un embout.

Ainsi équipée, une tringle à rideaux classique ne présente pas toujours un aspect agréable à l'oeil. A moins de la prévoir en matériau plus noble avec des embouts plus travaillés et décoratifs, ce qui est plus coûteux, il est difficile d'améliorer l'aspect d'une simple tringle standard sur laquelle sont montés des anneaux et des embouts ordinaires.

La Demanderesse s'est attachée à rechercher une solution à ce problème et a imaginé un système d'accessoires facilement déplaçables sur une tringle mais aussi immobilisables à l'emplacement choisi, le système représentant une originalité esthétique et technique. Un objet principal de la présente invention consiste en des accessoires déplaçables et immobilisables pour tringle à rideaux constituée d'une barre sur laquelle sont engagés des curseurs ou anneaux déplaçables soutenant les rideaux, les accessoires de formes diverses étant positionnés sur l'extrémité de la tringle ou entre cette extrémité et les anneaux de suspension, et étant équipés intérieurement d'au moins une bague intermédiaire disposant de moyens exerçant un effort de retenue et d'immobilisation sur la tringle.

Les accessoires en question sont constitués de bagues décoratives de formes diverses destinées à s'intercaler sur la tringle entre un embout d'extrémité et les anneaux de suspension, ou encore ils sont constitués par les embouts eux-mêmes, rapportés sur les extrémités de la tringle, ou encore par les supports de la barre constituant la tringle, lesdits supports étant également munis d'une bague intermédiaire d'immobilisation.

Les moyens de retenue et d'immobilisation de ces accessoires sont avantageusement constitués d'ailettes ou de picots équipant la face interne de la bague intermédiaire et orientés en direction du centre.

D'autres caractéristiques et avantages de l'invention ressortiront de la description qui va suivre d'exemples de réalisation faisant référence aux dessins annexés qui représentent.

Figure 1 une vue générale en coupe d'une tringle à rideaux munie de bagues décoratives.

Figure 2 une vue en coupe à plus grande échelle d'une bague décorative.

On a représenté à la figure 1 une tringle à rideaux 1 équipée d'une pluralité d'anneaux de suspension 2 pour un rideau 3. Un embout 4 est rapporté sur l'extrémité 5 de la barre qui constitue la tringle.

Préalablement à la mise en place de l'embout, ont été engagées sur la tringle des bagues décoratives 6 dont on n'a représenté que deux variantes sur la figure. Ainsi une des bagues 6 se présente comme un manchon cyclindrique dont le diamètre intérieur est supérieur au diamètre extérieur de la tringle. L'autre bague 6 représentée a un profil extérieur biconique, mais sa partie interne est cylindrique avec un diamètre intérieur également supérieur au diamètre extérieur de la tringle. Bien entendu les bagues 6 peuvent avoir des formes extérieures diverses et différentes de celles représentées; en outre on les place en nombre variable, selon le choix de l'utilisateur, entre les anneaux 2 et l'embout 4.

L'espace e ménagé entre la paroi cylindrique interne de chaque bague décorative 6 et la face externe de la tringle sert de logement à une bague intermédiaire 7 d'épaisseur mince qui s'intercale dans cet espace e entre la barre et la bague décorative. Cette bague intermédiaire 7 est équipée sur sa face interne d'ailettes 8 ou de picots 9 orientés en direction du centre comme on le voit plus clairement sur la figure 2. Par contre la face externe de la bague intermédiaire 7 est collée contre la paroi cylindrique interne de la bague décorative 6. La bague intermédiaire peut aussi être réalisée comme une bande autocollante.

Quand on emmanche une bague décorative ainsi équipée sur une tringle, les ailettes 8 ou les picots 9, dont les extrémités sont débordantes vers l'intérieur par rapport au diamètre de la tringle, se déforment et s'ajustent au diamètre de la barre et exercent ainsi un effort de retenue et d'immobilisation de la bague décorative. Bien entendu cet effort d'immobilisation, n'empêche pas le coulissement de la bague décorative sur la tringle par un léger effort de l'utilisateur, qui souhaiterait déplacer ou remplacer une bague.

On dispose ainsi, en plus des embouts 4 d'extrémité, d'une pluralité de bagues décoratives 6, de formes diverses, qui peuvent glisser et être immobilisées à n'importe quel endroit de la tringle à rideaux. Un empilage de ces bagues permet de créer, au gré de l'utilisateur, différents aspects de terminaisons décoratives.

Quant au système d'immobilisation des bagues, il est évidemment très simple à utiliser.

En variante de réalisation non représentée, la bague intermédiaire 7 pourrait être réalisée en élastomère ou matière analogue qui serait compressible et moulée à un diamètre légèrement inférieur à celui de la barre.

Les accessoires ont été décrits précédemment en référence aux bagues décoratives 6. On peut aussi considérer dans ces accessoires les embouts 4 rapportés sur les extrémités 5 de la barre. Au lieu d'être emmanchés et fixés de façon classique, ces embouts pourraient être équipés d'une bague intermédiaire 7 identique à celle des bagues décoratives.

On peut aussi prévoir que les supports (non représentés) de la tringle 1, grâce auxquels celle-ci est fixée au mur, et qui sont habituellement réalisés comme des manchons sur lesquels est fixée une tige support, sont également munis d'une bague intermédiaire d'immobilisation.

La bague en question peut être placée autour de la tige solidaire de la tringle et s'engager dans une ouverture intérieure d'un élément femelle fixé au mur, ou encore à l'intérieur d'un manchon destiné à se raccorder à un support quelconque ou d'un embout spécial pour barre creuse.

## Revendications

1. Accessoires déplaçables et immobilisables pour tringle à rideaux constituée d'une barre sur laquelle sont engagés des curseurs ou anneaux déplaçables (2) soutenant les rideaux (3), caractérisés en ce que lesdits accessoires (4,6) de formes diverses sont positionnés sur l'extrémité (5) de la tringle (1) ou entre cette extrémité et les anneaux de suspension (2) et en ce qu'ils sont équipés intérieurement d'au moins une bague intermédiaire (7) qui dispose de moyens (8,9) exerçant un effort de retenue et d'immobilisation sur la tringle.

2. Accessoires pour tringles à rideaux selon la revendication 1 caractérisés en ce qu'ils sont constitués de bagues décoratives (6) de formes diverses destinées à s'intercaler sur la tringle (1) entre un embout d'extrémité (4) et les anneaux de suspension (2).

3. Accessoires pour tringles à rideaux selon la revendication 1 caractérisés en ce qu'ils sont constitués par des embouts (4) rapportés sur les extrémités (5) de la tringle (1).

4. Accessoires pour tringles à rideaux selon la revendication 1 caractérisés en ce qu'ils sont constitués par des supports, fixés au mur, de la tringle 1, lesdits supports étant également munis d'une bague intermédiaire (7) d'immobilisation.

5. Accessoires pour tringles à rideaux selon l'une quelconque des revendications 1 à 4 caractérisés en ce que les moyens de retenue et d'immobilisation des accessoires sont constitués d'ailettes (8) et/ou de picots (9), équipant la face interne de la bague intermédiaire (7) et orientés en direction du centre.

## Patentansprüche

1. Bewegbare und feststellbare Zubehörteile für eine Gardinenstange, die von einer Stange gebildet ist, auf der bewegbare Läufer oder Ringe (2) in Eingriff sind, die die Vorhänge (3) halten, **dadurch gekennzeichnet,** dass die Zubehörteile (4, 6) unterschiedlicher Formen an dem Ende (5) der Gardinenstange (1) oder zwischen diesem Ende und den Halteringen (2) angeordnet sind, und dass sie auf der Innenseite mit mindestens einem Zwischenring (7) ausgerüstet sind, der Mittel (8, 9) aufweist, die eine Halte- und Festsetzungswirkung auf die Gardinenstange ausüben.

2. Zubehörteile für Gardinenstangen nach Anspruch 1, **dadurch gekennzeichnet,** dass sie von Schmuckringen (6) unterschiedlicher Formen gebildet sind, die dazu bestimmt sind, auf der Gardinenstange (1) zwischen einem Endteil (4) und den Halteringen (2) eingefügt zu werden.

3. Zubehörteile für Gardinenstangen nach Anspruch 1, **dadurch gekennzeichnet,** dass sie von Endteilen (4) gebildet sind, die auf die Enden (5) der Gardinenstange (1) aufgesetzt sind.

4. Zubehörteile für Gardinenstangen nach Anspruch 1, **dadurch gekennzeichnet,** dass sie von an der Mauer befestigten Halterungen der Gardinenstange (1) gebildet sind, wobei die Halterungen ebenfalls mit einem Zwischenring (7) zum Festsetzen versehen sind.

5. Zubehörteile für Gardinenstangen nach einem der Ansprüche 1 bis 4, **dadurch gekennzeichnet,** dass die Mittel zum Festhalten und Festsetzen der Zubehörteile von Flügeln (8) und/oder von Zäckchen (9) gebildet sind, die die Innenfläche des Zwischenrings (7) bekleiden und in Richtung zu der Mitte ausgerichtet sind.

## Claims

1. Movable and immobilisable accessories for a curtain rail composed of a bar on which there engage movable runners or rings (2) that support the curtains (3), characterised in that said accessories (4, 6) of various shapes are positioned on the end (5) of the rail (1) or between that end and the suspension rings (2), and in that they are provided at their interior with at least one intermediate collar (7) having means (8, 9) that exert a retaining and immobilising force with respect to the rail.

2. Accessories for curtain rails according to claim 1, characterised in that they are composed of decorative collars (6) of various shapes for placing on the rail (1) between an end cap (4) and the suspension rings (2).

3. Accessories for curtain rails according to claim 1, characterised in that they are composed of caps (4) attached to the ends (5) of the rail (1).

4. Accessories for curtain rails according to claim 1, characterised in that they are composed of supports for the rail (1) that are fixed to the wall, said supports also being provided with an intermediate immobilisation collar (7).

5. Accessories for curtain rails according to any one of claims 1 to 4, characterised in that the retaining and immobilising means of the accessories are composed of fins (8) and/or spikes (9) on the internal face of the intermediate collar (7) that point towards the centre.
